# FASCICULE DE BREVET EUROPEEN

(11) **EP 2 930 272 B1**
(45) Date de publication et mention de la délivrance du brevet: **13.09.2017**
(21) Numéro de dépôt: 15447005.8
(22) Date de dépôt: 31.03.2015
(51) Int. Cl.: E01F 9/688, E01F 13/02, E04H 12/22, E01F 9/692

(54) **ÉLÉMENT SUPPORT POUR PANNEAU DE SÉCURITÉ, PROCÉDÉ DE PRODUCTION D'UN TEL ÉLÉMENT ET DISPOSITIF DE PROTECTION POUR UN CHANTIER COMPRENANT UN TEL ÉLÉMENT**
HALTERUNGSELEMENT FÜR SICHERHEITSPANEEL, VERFAHREN ZUR HERSTELLUNG EINES SOLCHEN ELEMENTES UND SCHUTZVORRICHTUNG EINES GELÄNDES MIT EINEM SOLCHEN ELEMENT
SUPPORTING ELEMENT FOR SECURITY PANEL, METHOD FOR PRODUCING THE SAME AND PROTECTION DEVICE FOR A SITE COMPRISING SUCH AN ELEMENT

(30) Priorité: 08.04.2014 EP 14447004
(43) Date de publication de la demande: 14.10.2015
(73) Titulaire: Plakabeton S.A., 1740 Ternat (BE)
(72) Inventeur: Michiels, Pierre, B-1740 Ternat (BE)
(74) Mandataire: Powis de Tenbossche, Roland

(56) Documents cités:
- WO-A1-94/12745
- FR-A1- 2 899 911

## Description

La présente invention a pour objet un élément de support pour au moins un pied d'une clôture ou d'un panneau de sécurité, cet élément comprenant au moins (a) un moyen d'appui présentant une première face adaptée pour prendre appui sur un sol ou une surface, et une deuxième face opposée à ladite première face adaptée pour venir en contact avec un moyen de lestage, et (b) un moyen adapté pour coopérer avec le pied d'une clôture ou panneau de sécurité.

Pour les chantiers, il est requis de pouvoir les sécuriser pour empêcher des accidents pour des piétons ou autres usagers. Pour la protection de tels chantiers, il est connu d'utiliser des clôtures ou panneaux de sécurité, sous forme de grilles s'étendant dans un cadre dont les montants verticaux présentent deux prolongations formant les pieds du panneau ou élément de clôture. Ces pieds sont alors placés dans des éléments supports pour assurer que les panneaux ou clôtures soient sensiblement verticaux. Ces éléments supports sont mobiles pour faciliter le placement des panneaux de sécurité.

On connaît de nombreux éléments de support pour panneaux de sécurité ou clôtures.

On connaît ainsi des plots ou socles en béton présentant une série d'ouvertures adaptées pour recevoir des pieds de panneaux adjacents. De tels plots ou socles présentent l'inconvénient qu'une partie dues plots ou socles s'étend hors du chantier, et donc du côté piétons. Ceci est la cause de nombreux accidents, en particulier pour les personnes ayant des problèmes de vision. De tels plots ou socles sont décrits par exemple dans les documents WO2009/066065, EP1148186, GB2255998, JP20070289567, etc.

On connaît par le document FR2899911 un élément de support (1) pour au moins un pied d'une clôture ou d'un panneau de sécurité, cet élément comprenant au moins (a) un moyen d'appui (10) présentant une première face adaptée pour prendre appui sur un sol ou une surface, et une deuxième face opposée à ladite première face adaptée pour venir en contact avec un moyen de lestage (L) ou apte à coopérer avec un ou des moyens de fixation, et (b) un moyen (11) adapté pour coopérer avec le pied (P) d'une clôture ou panneau de sécurité (C), dans lequel ledit moyen (11) adapté pour coopérer avec ledit pied (P) comprend (a) une partie (R) définissant une gorge (G) sensiblement en U avec un axe longitudinal (A.), ladite gorge (G) ayant un fond (F) présentant ou associé à un élément ou face (FI) adapté pour prendre appui sur ledit sol ou surface, et (b) une pièce (12) attachée à ladite partie (R), éloignée du fond (F) de la gorge (G) et s'étendant au-dessus de ladite gorge (G) lorsque l'élément ou face (FI) prend appui sur une surface sensiblement horizontale, ladite pièce (12) présentant au moins une ouverture (12A,12B) située au-dessus dudit fond (F) de ladite gorge (G), ladite au moins une ouverture (12A,12B) étant adaptée pour permettre le passage d'une partie du pied (P) d'une clôture ou panneau, tandis que ladite gorge (G) est adaptée pour recevoir l'extrémité (PE) dudit pied (P) passant au travers de ladite au moins une ouverture (12A,12B), ladite au moins une ouverture (12A, 12B) et la dite gorge (G) présentant chacun une forme adaptée pour limiter au moins un mouvement de pivotement du pied (P) par rapport à l'axe longitudinal (A) de la gorge (G), et pour lequel il est réalisé au moins partiellement au moyen d'une tôle en métal, avantageusement en acier, pliée de manière à former la gorge (G) et la pièce (12) présentant ladite au moins une ouverture (12A,12B) située au dessus de la gorge (G).

On connaît également des platines de support pour un pied d'un premier panneau et un pied d'un deuxième panneau adjacent du premier. Ces platines présentent un moyen pour coopérer avec un moyen de lestage, par exemple un socle en béton. On connaît ainsi une platine constitué d'un plat de section carrée sur lequel sont soudés deux tubes destinés chacun à recevoir un pied d'un panneau. Le plat de section carré est destiné à être appliqué sur le sol et une dalle en béton peut être placée sur ledit plat. On connaît encore un plat allongé à une extrémité duquel sont soudés deux tubes pour recevoir un pied de deux panneaux adjacents, et à l'autre extrémité duquel est soudé un tube destiné à être inséré dans le creux d'un moyen de lestage ou d'un socle.
Ces platines sont difficiles à fabriquer. De plus, les tubes peuvent facilement s'encrasser, de sorte que l'enfoncement d'un pied dans un tube peut ne pas être suffisant et peut donc constituer un risque d'accident. Le nettoyage de telles platines est difficile, voir impossible, si du béton ou de l'argile ont durci dans un tube.

L'invention a pour objet un élément de support permettant de solutionner ces problèmes.

L'élément de support selon l'invention est un élément de support tel que défini dans le préambule de la revendication 1 qui est essentiellement caractérisé en ce qu'il est formé par une tôle pliée unique comportant les parties suivantes:
- une première partie en forme de U formant la gorge (G) avec un fond (F) s'étendant dans un premier plan (H), les ailes (R1,R2) de ladite première partie s'étendant chacune dans un plan (V1,V2) sensiblement perpendiculaire audit premier plan (H),
- une deuxième partie formant la pièce (12) attachée une (R2) desdites ailes de ladite première partie s'étendant dans un plan (H12) sensiblement parallèle audit premier plan (H) et présentant la ou les plusieurs ouvertures (12A,12B) pour recevoir l'extrémité (PE) du pied (P) d'une clôture ou d'un panneau (C),
- une quatrième partie formant le moyen d'appui (10) s'étendant dans ledit premier plan (H) et reliée à la première partie ou à la deuxième partie par une troisième partie (15) s'étendant dans un plan incliné par rapport audit premier plan (H), ladite quatrième partie étant adaptée pour venir en contact avec le moyen de lestage (L) ou être attachée au moyen de lestage (L), et
- avantageusement une cinquième partie (10A) solidaire de la quatrième partie et s'étendant dans un plan (H10A) incliné par rapport audit premier plan (H).

Selon des formes de réalisation, l'élément selon l'invention comprend une ou plusieurs des caractéristiques ou détails suivants, avantageusement plusieurs des caractéristiques suivantes :
- la quatrième partie formant le moyen d'appui (10) de la tôle pliée adaptée pour venir en contact avec le moyen de lestage présente au moins un trou. Un tel trou peut être utiliser pour attacher le support au sol au moyen d'un piquet. et/ou
- la deuxième partie formant la pièce (12) présente au moins deux ouvertures (par exemple 3, 4, etc.) adaptées chacune pour permettre le passage d'une partie du pied d'une clôture ou panneau. Le support permet ainsi de fixer le pied de deux ou de plus de deux panneaux adjacents. et/ou
- l'élément comprend au moins un moyen éventuellement monté fixe ou amovible par rapport à l'élément, pour l'associer à un profilé longitudinal ou planche ou à un moyen de guidage, et/ou
- l'aile de la partie en forme de gorgé adjacente de la deuxième partie formant la pièce (12) et/ou la deuxième partie est/sont associée(s) ou apte(s) à être associée(s) ou comportent au moins un moyen en forme de crochet ou d'attache, de façon avantageuse au moins deux moyens en forme de crochet ou d'attache, ledit ou lesdits crochets ou attaches s'étendant ou étant apte(s) à s'étendre le long de la face de l'aile opposée à celle tournée vers le rail intérieur de la gorge . Cette face de l'aile est une face de l'aile de la gorge qui est éloignée de la quatrième partie formant le moyen d'appui (10). et/ou
- ledit moyen en forme de crochet est une patte de tôle pliée en forme de L qui est attachée ou apte à être attachée à ladite aile , une partie de la patte pliée formant ou étant apte à former selon une forme de réalisation préférée un plat s'étendant ou adapté à s'étendre sensiblement parallèle à ladite aile et présentant avantageusement une ou des ouvertures. et/ou
- les parties de tôle pliées l'une par rapport à l'autre présentent entre elles une zone courbe.

L'invention a également pour objet un procédé pour réaliser des formes de réalisation de l'élément suivant l'invention à partir d'une tôle de métal, en particulier d'acier. Le procédé est particulièrement simple à mettre en oeuvre, et ne nécessitant pas de soudure et donc de contrôle de qualité de telles soudures. En fait, une fois la tôle choisie pour ses caractéristiques (épaisseur, qualité, aptitude au pliage, ...), on est certain de la qualité et des propriétés du support obtenu après pliage.

Le procédé comprend au moins les étapes suivantes :
- on découpe dans une tôle en métal une section de tôle à plier;
- on forme dans ladite section de tôle une ou des ouvertures;
- on coupe éventuellement la section de tôle à plier pour former une ou des pattes à plier;
- on plie la section de tôle à plier pour former une pièce en métal comportant les parties suivantes:
   - une première partie en forme de U formant la gorge (G) avec un fond (F) s'étendant dans un premier plan (H), les ailes (R1,R2) de ladite première partie s'étendant chacune dans un plan (V1,V2) sensiblement perpendiculaire audit premier plan (H),
   - une deuxième partie formant la pièce (12) attachée à une (R2) desdites ailes de ladite première partie s'étendant dans un plan (H12) sensiblement parallèle audit premier plan (H) et présentant la ou les plusieurs ouvertures (12A,12B) pour recevoir l'extrémité (PE) du pied (P) d'une clôture ou d'un panneau (C),
   - une quatrième partie formant le moyen d'appui (10) s'étendant dans ledit premier plan (H) et reliée à la première partie ou à la deuxième partie par une troisième partie (15) s'étendant dans un plan incliné par rapport audit premier plan (H); ladite quatrième partie étant adaptée pour venir en contact avec le moyen de lestage (L) ou être attachée au moyen de lestage (L), et
   - avantageusement une cinquième partie (10A) solidaire de la quatrième partie et s'étendant dans un plan (H10A) incliné par rapport audit premier plan (H).

L'invention a encore pour objet un dispositif de protection pour un chantier, ledit dispositif comprenant une série de panneaux ou clôtures, une série d'éléments supports suivant l'invention pour supporter le pied d'un panneau ou clôture ou les pieds des deux panneaux ou clôtures adjacents, et une série de moyens de lestage, chaque élément support étant associé à un ou plusieurs moyens de lestage ou fixé au sol ou à la surface.

Les éléments supports du dispositif pour chantier sont avantageusement des éléments suivant l'invention comportant une ou plusieurs des caractéristiques revendiquées.

Le dispositif de protection pour chantier comprend avantageusement des profilés ou des planches s'étendent entre deux crochets de deux éléments supports pour former un moyen de guidage le long du bord inférieur d'un panneau ou clôture, Ces profilés ou planches s'étendent alors dans le bas d'un panneau ou barrière ou clôtures, entre deux éléments de support successifs, et servent de moyen de guidage pour personnes ayant des difficultés de vision.

Des particularités et détails de formes de réalisation préférées selon l'invention ressortiront de la description détaillée suivante, dans laquelle il est fait référence aux dessins ci-annexés.

Dans ces dessins,
- la figure 1 est une vue en perspective d'une première forme de réalisation d'un élément support suivant l'invention;
- la figure 2 est une vue en perspective d'une deuxième forme de réalisation d'un élément support suivant l'invention,
- la figure 3 est une vue longitudinale de l'élément support suivant la figure 2;
- la figure 4 est une vue en perspective d'une pièce apte à être associée à un élément support selon la figure 1 ou 2;
- la figure 5 est une vue en perspective de l'élément support de la figure 2 associé à la pièce de la figure 4;
- la figure 6 est une vue schématique d'une panneau de sécurité;
- la figure 7 est une vue schématique d'un dispositif de protection de chantier selon l'invention;
- les figures 8 à 11 sont des vues schématiques en coupe d'autres formes de réalisation d'un élément suivant l'invention;
- la figure 12 est une vue en perspective d'une attache convenant pour la forme de réalisation de la figure 11, mais également pour d'autres formes de réalisation, et
- la figure 13 est une vue en perspective d'encore une autre forme de réalisation.

Les figures sont données à titre d'exemple uniquement, de formes de réalisation préférées.

La figure 1 montre en perspective un élément de support (1) pour au moins un pied d'une clôture ou d'un panneau de sécurité, cet élément comprenant au moins (a) un moyen d'appui (10) présentant une première face adaptée pour prendre appui sur un sol ou une surface, et une deuxième face opposée à ladite première face adaptée pour venir en contact avec un moyen de lestage, et (b) un moyen (11) adapté pour coopérer avec le pied (P) d'une clôture ou panneau de sécurité (C). Ledit moyen (11) adapté pour coopérer avec ledit pied (P) comprend une partie de rail (R) définissant une gorge (G) sensiblement en U avec un axe longitudinal (A) et un fond (F) présentant un élément ou face (FI) adapté pour prendre appui sur ledit sol ou surface, et une pièce (12) attachée audit rail (R), éloignée du fond (F) de la gorge (G) dudit rail (R) et s'étendant au-dessus de ladite gorge (G) lorsque l'élément (FI) prend appui sur une surface sensiblement horizontale, ladite pièce (12) présentant deux ouvertures (12A,12B) situées au-dessus dudit fond (F) de ladite gorge (G), lesdites ouvertures (12A,12B) étant adaptées pour permettre le passage d'une partie du pied (P) d'une clôture ou panneau, tandis que ledit rail (R) est adapté pour recevoir l'extrémité (PE) dudit pied (P) passant au travers d'une desdites ouvertures (12A,12B), lesdites ouvertures (12A,12B) et ledit rail (R) présentant chacun une forme adaptée pour limiter au moins un mouvement de pivotement du pied (P) par rapport à l'axe longitudinal (A) de la gorge (G).

Cet élément support 1 est réalisé au moins partiellement au moyen d'une tôle en métal, avantageusement en acier, (par exemple présentant une épaisseur de 3 à 10mm) pliée de manière à former le rail (R) et la pièce (12) présentant l'ouverture (12A,12B) située au dessus de la gorge (G) définie par ledit rail (R). Après pliage, l'élément peut subir un ou plusieurs traitements, tels que durcissement, peinture, etc. Les trous ou orifices de l'élément sont avantageusement réalisés avant pliage.

La tôle pliée présente une partie formant le moyen d'appui (10) adaptée pour venir en contact avec un moyen de lestage (L). Dans une forme de réalisation possible, cette partie 10 aurait pu être solidaire d'un socle, par exemple en béton.

La partie formant le moyen d'appui (10) de la tôle pliée adaptée pour venir en contact avec le moyen de lestage (L) présente une face inférieure (FI) adaptée pour prendre appui sur le sol ou surface, la partie formant le moyen d'appui (10) de la tôle pliée adaptée pour venir en contact avec le moyen de lestage (L) présentant avantageusement une protubérance (10A) adaptée pour être insérée dans un creux du moyen de lestage (L). La protubérance 10A peut avoir la forme d'un plat qui peut servir de butée à un socle déposé sur la partie formant le moyen d'appui 10.

La partie de rail (R) définissant une gorge (G) sensiblement en U présente un fond (F) avec une face inférieure (FI) s'étendant dans un plan (H), tandis que la partie (10) de la tôle pliée adaptée à venir en contact avec un moyen de lestage (L) présente une face inférieure (101) s'étendant sensiblement dans le plan (H) de la face inférieure (FI) du fond (F) de la gorge (G) du rail (R).

La partie (10) de la tôle pliée adaptée pour venir en contact avec un moyen de lestage (L) présente au moins un trou (10X).

La pièce (12) attachée audit rail (R), éloignée du fond (F) de la gorge (G) dudit rail (R) et s'étendant au-dessus de ladite gorge (G) lorsque l'élément (1) prend appui sur une surface sensiblement horizontale, présente au moins deux ouvertures (12A,12B) adaptées chacune pour permettre le passage d'une partie du pied (P) d'une clôture ou panneau.

L'élément comprend avantageusement au moins un moyen pour l'associer à un profilé longitudinal ou planche ou à un moyen de guidage (100). Un tel moyen est représenté à la figure 4. Ce moyen est réalisé en pliant un morceau de tôle (par exemple en acier) de manière à définir un élément 50 en U associé à un plat 51 avec une ouverture 52. Le plat 51 est adapté pour être placé sur la pièce 12 du support 1, avant d'introduire le pied d'un panneau C. Le crochet en U 50 s'étend ainsi devant l'aile R2 du rail R. Une planche peut alors prendre appui dans le crochet 50, de manière que cette planche s'étende dans le bas du panneau C et puisse servir de moyen de guidage pour la canne d'un non voyant. Le moyen de la figure 4 est intéressant, car il est possible de modifier la position du crochet 50 en faisant pivoter le plat 51 par rapport à la pièce 12, Le crochet 50 peut ainsi pivoter entre une position où il se trouve devant l'aile R2 et une position où il se trouve dans le prolongement du rail ou dans l'axe du rail. Le crochet 50 présente par exemple une aile éloignée du plat 51 avec une ou des ouvertures destinées à livrer passage à une attache, vis, etc. pour maintenir en position un profilé ou planche prenant appui dans ce crochet 50.

L'élément support est formé par une tôle pliée comportant les parties suivante une première partie extrême en forme de U formant un rail (R) avec un fond (F) s'étendant dans un premier plan (H), les ailes (R1,R2) dudit rail s'étendant chacune dans un plan (V1,V2) sensiblement perpendiculaire audit premier plan (H), une deuxième partie formant le moyen d'appui (12) attachée à une (R2) desdites ailes dudit rail (R) s'étendant dans un plan (H12) sensiblement parallèle audit premier plan (H) et présentant une ou plusieurs ouvertures (12A,12B) pour recevoir l'extrémité (PE) d'un pied (P) d'une clôture ou d'un panneau (C), une quatrième partie formant le moyen d'appui (10) s'étendant dans ledit premier plan (H) et reliée la deuxième partie (12) par une troisième partie (15) s'étendant dans un plan incliné par rapport audit premier plan (H), et avantageusement une cinquième partie (10A) s'étendant dans un plan (H10A) incliné par rapport audit premier plan (H), la ou les ouvertures (12A,12B) s'étendent avantageusement partiellement dans une aile (R2) du rail (R) adjacente à ladite deuxième partie.

Les parties de la tôle (utilisée pour l'élément support 1 et le crochet 50) pliées l'une par rapport à l'autre sont connectées l'une à l'autre par une zone courbe ZC.

La figure 2 montre un élément support 1 similaire à celui de la figure 1. Toutefois, l'aile (R2) du rail (R) adjacente de la deuxième partie formant la pièce (12) est associée ou comporte au moins un moyen en forme de crochet ou d'attache (30), de façon avantageuse au moins deux moyens en forme de crochet ou d'attache (30), ledit ou lesdits crochets ou attaches (30) s'étendant le long de la face de l'aile (R2) du rail (R) opposée à celle tournée vers la gorge (G) définie par ledit rail (R) et éloignée de la quatrième partie (10), ledit moyen en forme de crochet (30) étant avantageusement une patte de la tôle qui est pliée en forme de L par rapport à ladite aile (R2) du rail (R), la partie extrême dudit crochet étant alors de préférence un plat (30A) s'étendant sensiblement parallèle ladite aile (R2) et présentant avantageusement une ou des ouvertures (30X).

La figure 3 est une vue de côté de l'élément support de la figure 2. En traits interrompus, un moyen de lestage L est représenté. Ce moyen de lestage, tel qu'un bloc de béton ou autre socle, est amovible par rapport à l'élément de support 1.

La figure 5 est une vue du support 1 de la figure 2 associé à un crochet selon la figure 4.

La figure 6 montre schématiquement un panneau ou clôture C, comportant un cadre C1 associé à un grillage GR, et avantageusement une toile ou voile T obturant des ouvertures du grillage GR. Le cadre C1 est associé à deux pieds P adaptés chacun à être placés dans une ouverture d'une pièce 12 d'un élément support 1.

La figure 7 montre schématiquement une partie d'un dispositif de protection pour un chantier, ledit dispositif comprenant une série de panneaux ou clôtures C, une série d'éléments supports 1 similaires à celui de la figure 2 pour supporter le pied (P) d'un panneau ou clôture (C) ou les pieds des deux panneaux ou clôtures adjacents, et une série de moyens de lestage (L), chaque élément support 1 étant associé à un on plusieurs moyens de lestage. Un élément support 1 est associé à un crochet tel que représenté à la figure 4.

Des profilés ou des planches P s'étendent entre deux crochets (30 ou 50) de deux éléments supports 1 successifs pour former un moyen de guidage (100) le long du bord inférieur d'un panneau ou clôture (C).

La figure 8 est une vue d'un élément similaire à celui de la figure 1, si ce n'est que les crochets 30 sont constitués chacun d'une patte de métal pliée en U dont l'aile inférieure est soudée à l'aile R2 de la gorge G. Ceci permet d'empêcher des mouvements de retrait d'une planche 100 une fois le pied P d'une clôture engagé dans une ouverture 12A ou 12B de l'élément.

La figure 9 est une vue d'un autre élément réalisé par pliage d'une tôle. Cet élément présente un profilé creux dont la face inférieure est le fond de la gorge G, tandis que la face supérieure est la pièce 12 avec la ou les ouvertures 12A,12B. Les ailes de la gorge sont formées par les parois verticales R1,R2. Le bord inférieur de la paroi R1 est avantageusement soudé au plat 10 qui s'étend dans le prolongement du fond de la gorge G.

La figure 10 montre une forme de réalisation attachée au moyen de lestage L. La tôle est pliée pour former un profilé creux prolongé par deux plats 10 se terminant par des butées 10A. Les plats 10 et leurs butées sont destinés s'étendre dans le moyen de lestage L, par exemple du type béton ou autre. La face inférieure et la face supérieure du profilé présentent des ouvertures 12A, 12B, de manière à pouvoir utiliser l'élément sur ses deux faces opposées.

La figure 11 montre l'élément de la figure 1 associé à un moyen d'attache 50 similaire à celui de la figure 4. Ce moyen d'attache est réalisé à partir d'une tôle pliée et présente un plat 51 avec une ouverture 52 adapté pour prendre appui sur la pièce 12. Le plat 51 est prolongé par une section pliée pour former une sorte de profilé empêchant des mouvements vers le bas, vers le haut et latéraux d'une planche 100 introduite dans le profilé. Le pied d'une clôture introduit dans l'ouverture 52 et dans une ouverture 12A,12B permet de maintenir le moyen d'attache sur l'élément 1.

La figure 13 est une vue d'une forme de réalisation similaire à celle de la figure 1, si ce n'est que l'aile R2 présente deux fentes 60. Les crochets 50 sont constitués par une patte pliée en U, avec une âme 55 destinée à servir de point d'appui à une planche 100, une aile courte 56 adaptée pour passer par la fente 60, et une aile longue 57 pour servir d'appui latéral la planche. La fente 60 est situé à une distance de la pièce 12 sensiblement égale ou inférieure à la largeur de l'âme, cette distance étant inférieure à la hauteur de l'aile courte 56. Le placement du crochet 50 s'opère alors en plaçant l'aile longue sur la pièce 12 pour insérer l'aile courte 56 à travers la fente 60. Ensuite on fait pivoter l'aile longue 57 pour amener l'aile courte 56 contre la face interne de l'aile R2 de la gorge G du rail R.

Les supports selon l'invention peuvent être réalisés par pliage d'une tôle prédécoupée. Ce procédé comporte ainsi alors les étapes suivantes :
- on découpe dans une tôle une section de tôle à plier, par exemple pour avoir une forme générale comprenant une première partie rectangulaire (pour le rail, la pièce 12 et la partie 15), une partie trapézoïdale (pour la partie 10) et une partie rectangulaire (pour la butée 10A) ;
- on forme dans ladite section de tôle une ou des ouvertures (12A,12B, 10X);
- on coupe éventuellement la section de tôle à plier pour former une ou des pattes à plier (pour former les crochets 30);
- on plie la section de tôle à plier pour former au moins le rail définissant la gorge en forme de U et la pièce avec la ou les ouvertures pour le pied d'une clôture ou panneau.

Après le pliage de la tôle découpée, on peut traiter l'élément 1 pour accroître sa dureté, sa résistance la corrosion, etc., par exemple en le peignant.

Une fois pliée et traitée (par exemple galvanisée), la tôle peut être associée à un moyen de lestage, par exemple en noyant une partie de la tôle dans un béton ou dans un bloc de résine ou de polymère chargé, par exemple de matière minérale ou autres charges

## Revendications

1. Elément de support (1) pour au moins un pied d'une clôture ou d'un panneau de sécurité, cet élément comprenant au moins (a) un moyen d'appui (10) présentant une première face adaptée pour prendre appui sur un sol ou une surface, et une deuxième face opposée à ladite première face adaptée pour venir en contact avec un moyen de lestage (L) ou apte à coopérer avec un ou des moyens de fixation, et (b) un moyen (11) adapté pour coopérer avec le pied (P) d'une clôture ou panneau de sécurité (C),
dans lequel ledit moyen (11) adapté pour coopérer avec ledit pied (P) comprend (a) une partie (R) définissant une gorge (G) sensiblement en U avec un axe longitudinal (A), ladite gorge (G) ayant un fond (F) présentant ou associé à un élément ou face (FI) adapté pour prendre appui sur ledit sol ou surface, et (b) une pièce (12) attachée à ladite partie (R), éloignée du fond (F) de la gorge (G) et s'étendant au-dessus de ladite gorge (G) lorsque l'élément ou face (FI) prend appui sur une surface sensiblement horizontale, ladite pièce (12) présentant au moins une ouverture (12A,12B) située au-dessus dudit fond (F) de ladite gorge (G), ladite au moins une ouverture (12A,12B) étant adaptée pour permettre le passage d'une partie du pied (P) d'une clôture ou panneau, tandis que ladite gorge (G) est adaptée pour recevoir l'extrémité (PE) dudit pied (P) passant au travers de ladite au moins une ouverture (12A,12B), ladite au moins une ouverture (12A,12B) et la dite gorge (G) présentant chacun une forme adaptée pour limiter au moins un mouvement de pivotement du pied (P) par rapport à l'axe longitudinal (A) de la gorge (G), et
pour lequel il est réalisé au moins partiellement au moyen d'une tôle en métal, avantageusement en acier, pliée de manière à former la gorge (G) et la pièce (12) présentant ladite au moins une ouverture (12A,12B) située au dessus de la gorge (G),
**caractérisé en ce qu'**il est formé par une tôle pliée unique comportant les parties suivantes:
- une première partie en forme de U formant la gorge (G) avec un fond (F) s'étendant dans un premier plan (H), les ailes (R1,R2) de ladite première partie s'étendant chacune dans un plan (V1,V2) sensiblement perpendiculaire audit premier plan (H),
- une deuxième partie formant la pièce (12) attachée à une (R2) desdites ailes de ladite première partie s'étendant dans un plan (H12) sensiblement parallèle audit premier plan (H) et présentant la ou les plusieurs ouvertures (12A,12B) pour recevoir l'extrémité (PE) du pied (P) d'une clôture ou d'un panneau (C),
- une quatrième partie formant le moyen d'appui (10) s'étendant dans ledit premier plan (H) et reliée à la première partie ou à la deuxième partie par une troisième partie (15) s'étendant dans un plan incliné par rapport audit premier plan (H), ladite quatrième partie étant adaptée pour venir en contact avec le moyen de lestage (L) ou être attachée au moyen de lestage (L), et
- avantageusement une cinquième partie (10A) solidaire de la quatrième partie et s'étendant dans un plan (H10A) incliné par rapport audit premier plan (H).

2. Elément de support suivant la revendication 1, **caractérisé en ce que** la quatrième partie formant le moyen d'appui (10) de la tôle pliée adaptée pour venir en contact avec le moyen de lestage (L) présente au moins un trou (10X).

3. Elément suivant l'une quelconque des revendications précédentes, **caractérisé en ce que** la deuxième partie formant la pièce (12) présente au moins deux ouvertures (12A,12B) adaptées chacune pour permettre le passage d'une partie du pied (P) d'une clôture ou panneau (C).

4. Elément suivant l'une quelconque des revendications précédentes, **caractérisé en ce qu'**il comprend au moins un moyen 50, éventuellement monté fixe ou amovible par rapport à l'élément, pour l'associer à un profilé longitudinal ou planche ou à un moyen de guidage (100).

5. Elément suivant la revendication 1, **caractérisé en ce que** l'aile (R2) de la partie en forme de gorge (G) adjacente de la deuxième partie formant la pièce (12) et/ou la deuxième partie est associée à ou est apte à être associée à ou comporte au moins un moyen en forme de crochet ou d'attache (30), de façon avantageuse au moins deux moyens en forme de crochet ou d'attache (30), ledit ou lesdits crochets ou attaches (30) s'étendant ou étant apte à s'étendre le long de la face de l'aile (R2) opposée à celle tournée vers le rail intérieur (R) de la gorge (G) et éloignée de la quatrième partie formant le moyen d'appui (10), ledit moyen en forme de crochet (30) étant avantageusement une patte de tôle pliée au moins en forme de L qui est attachée ou apte à être attachée à ladite aile (R2), une partie de la patte pliée formant ou étant adaptée pour former selon une forme préférée un plat (30A) s'étendant ou adapté à s'étendre sensiblement parallèle à ladite aile (R2) et présentant avantageusement une ou des ouvertures (30X).

6. Elément suivant l'une quelconque des revendications précédentes, **caractérisé en ce que** les parties de tôle pliées l'une par rapport à l'autre présentent entre elles une zone courbe (ZC).

7. Procédé de production d'un élément de support suivant l'une quelconque des revendications précédentes, ledit procédé comportant au moins les étapes suivantes :
- on découpe dans une tôle en métal une section de tôle à plier;
- on forme dans ladite section de tôle une ou des ouvertures;
- on coupe éventuellement la section de tôle à plier pour former une ou des pattes à plier;
- on plie la section de tôle à plier pour former une pièce en métal comportant les parties suivantes :
- une première partie en forme de U formant la gorge (G) avec un fond (F) s'étendant dans un premier plan (H), les ailes (R1,R2) de ladite première partie s'étendant chacune dans un plan (V1,V2) sensiblement perpendiculaire audit premier plan (H),
- une deuxième partie formant la pièce (12) attachée à une (R2) desdites ailes de ladite première partie s'étendant dans un plan (H12) sensiblement parallèle audit premier plan (H) et présentant la ou les plusieurs ouvertures (12A,12B) pour recevoir l'extrémité (PE) du pied (P) d'une clôture ou d'un panneau (C),
- une quatrième partie formant le moyen d'appui (10) s'étendant dans ledit premier plan (H) et reliée à la première partie ou à la deuxième partie par une troisième partie (15) s'étendant dans un plan incliné par rapport audit premier plan (H), ladite quatrième partie étant adaptée pour venir en contact avec le moyen de lestage (L) ou être attachée au moyen de lestage (L), et
- avantageusement une cinquième partie (10A) solidaire de la quatrième partie et s'étendant dans un plan (H10A) incliné par rapport audit premier plan (H).

8. Procédé suivant la revendication précédente, **caractérisé en ce qu'**on plie la section de tôle pour former au moins un moyen en forme de crochet ou d'attache (30), de façon avantageuse au moins deux moyens en forme de crochet ou d'attache (30), s'étendant le long de la face de l'aile (R2) opposée celle tournée vers le rail intérieur (R) de la gorge (G) et éloignée de la quatrième partie formant le moyen d'appui (10), chaque moyen en forme de crochet ou d'attache (30) étant une patte de tôle pliée au moins en forme de L qui est attachée à ladite aile (R2), une partie de la patte pliée (30) formant selon une forme préférée un plat (30A) s'étendant sensiblement parallèle ladite aile (R2) et présentant avantageusement une ou des ouvertures (30X).

9. Dispositif de protection pour un chantier, ledit dispositif comprenant une série de panneaux ou clôtures (C), une série d'éléments supports suivant l'une quelconque des revendications 1 à 6 pour supporter le pied (P) d'un panneau ou clôture (C) ou les pieds des deux panneaux ou clôtures adjacents, et une série de moyens de lestage (L) et/ou de fixation au sol ou surface, chaque élément support étant associé à un ou plusieurs moyens de lestage ou fixé au sol ou surface.

10. Dispositif suivant la revendication 9, **caractérisé en ce que** des éléments supports sont des éléments suivant la revendication 5, et **en ce que** des profilés ou des planches s'étendent entre deux crochets de deux éléments supports pour former un moyen de guidage (100) le long du bord inférieur d'un panneau ou clôture (C).

## Patentansprüche

1. Halterungselement (1) für wenigstens einen Fuß eines Zauns oder eines Sicherheitspaneels, wobei das Element wenigstens (a) ein Anlagemittel (10) umfasst, welches eine erste Fläche, welche dazu eingerichtet ist, an einem Untergrund oder einer Oberfläche in Anlage zu kommen, und eine zweite Fläche gegenüber der ersten Fläche aufweist, welche dazu eingerichtet ist, mit einem Ballastmittel (L) in Kontakt zu kommen oder in der Lage ist, mit einem oder mehreren Befestigungsmitteln zusammenzuwirken, und (b) ein
Mittel (11) umfasst, welches dazu eingerichtet ist, mit dem Fuß (P) eines Zauns oder Sicherheitspaneels (C) zusammenzuwirken,
wobei das Mittel (11), welches dazu eingerichtet ist, mit dem Fuß (P) zusammenzuwirken, (a) einen Teil (R) umfasst, welcher einen Hals (G) im Wesentlichen in U-Form mit einer longitudinalen Achse (A) definiert, wobei der Hals (G) einen Boden (F) aufweist, welcher ein Element oder eine Fläche (FI) aufweist oder ihm/ihr zugeordnet ist, welche/s dazu eingerichtet ist, gegen den Untergrund oder die Oberfläche in Anlage zu kommen, und (b) ein Stück (12) umfasst, welches an dem Teil (R) angebracht ist, von dem Boden (F) des Halses (G) verlängert ist und sich oberhalb des Halses (G) erstreckt, wenn das Element oder die Fläche (FI) an einer im Wesentlichen horizontalen Oberfläche in Anlage kommt, wobei das Stück (12) wenigstens eine Öffnung (12A, 12B) aufweist, welche oberhalb des Bodens (F) des Halses (G) angeordnet ist, wobei wenigstens eine Öffnung (12A, 12B) dazu eingerichtet ist, den Durchgang eines Teils des Fußes (P) eines Zauns oder Paneels zu erlauben, wohingegen der Hals (G) dazu eingerichtet ist, das Ende (PE) des Fußes (P) aufzunehmen, welches durch die wenigstens eine Öffnung (12A, 12B) hindurchtritt, wobei die wenigstens eine Öffnung (12A, 12B) und der Hals (G) jeweils eine Form aufweisen, welche dazu eingerichtet ist, wenigstens eine Schwenkbewegung des Fußes (P) bezüglich der longitudinalen Achse (A) des Halses (G) zu begrenzen, und
wobei es wenigstens teilweise mit Hilfe eines Metallblechs hergestellt ist, vorzugsweise aus Stahl, welches derart gefalzt ist, dass es den Hals (G) und das Stück (12) bildet, welches die wenigstens eine Öffnung (12A, 12B) aufweist, welche oberhalb des Halses (G) angeordnet ist,
**dadurch gekennzeichnet, dass** es aus einem gefalzten Blech gebildet ist, welches lediglich die folgenden Teile umfasst:
- einen ersten Teil in U-Form, welcher den Hals (G) mit einem Boden (F) bildet, welcher sich in einer ersten Ebene (H) erstreckt, wobei sich Flügel (R1, R2) des ersten Teils jeweils in einer Ebene (V1, V2) im Wesentlichen senkrecht zu der ersten Ebene (H) erstrecken,
- einen zweiten Teil, welcher das Stück (12) bildet, welches an einem (R2) der Flügel des ersten Teils angebracht ist, welches sich in einer Ebene (H 12) im Wesentlichen parallel zu der ersten Ebene (H) erstreckt und die eine oder die mehreren Öffnungen (12A, 12B) zum Aufnehmen des Endes (PE) des Fußes (P) eines Zauns oder eines Paneels (C) aufweist,
- einen vierten Teil, welcher das Anlagemittel (10) bildet, welches sich in der ersten Ebene (H) erstreckt und mit dem ersten Teil oder dem zweiten Teil durch einen dritten Teil (15) verbunden ist, welcher sich in einer Ebene erstreckt, welche gegenüber der ersten Ebene (H) geneigt ist, wobei der vierte Teil dazu eingerichtet ist, mit dem Ballastmittel (L) in Kontakt zu kommen oder an dem Ballastmittel (L) angebracht zu sein, und
- vorzugsweise einen fünften Teil (10A), welcher mit dem vierten Teil verbunden ist und sich in einer Ebene (H10A) erstreckt, welche gegenüber der ersten Ebene (H) geneigt ist.

2. Halterungselement nach Anspruch 1, **dadurch gekennzeichnet, dass** der vierte Teil, welcher das Anlagemittel (10) des gefalzten Blechs bildet, welches dazu eingerichtet ist, in Kontakt mit dem Ballastmittel (L) zu kommen, wenigstens ein Loch (10X) aufweist.

3. Element nach einem der vorhergehenden Ansprüche, **dadurch gekennzeichnet, dass** der zweiten Teil, welcher das Stück (12) bildet, wenigstens zwei Öffnungen (12A, 12B) aufweist, welche jeweils dazu eingerichtet ist, den Durchgang eines Teils des Fußes (P) eines Zauns oder Paneels (C) zu erlauben.

4. Element nach einem der vorhergehenden Ansprüche, **dadurch gekennzeichnet, dass** es wenigstens ein Mittel 50 umfasst, welches gegebenenfalls fest oder lösbar bezüglich dem Element montiert ist, um es einem longitudinalen Profil oder einer Planke oder einem Führungsmittel (100) zuzuordnen.

5. Element nach Anspruch 1, **dadurch gekennzeichnet, dass** der Flügel (R2) des halsförmigen Teils (G) benachbart zu dem zweiten Teil, welcher das Stück (12) und/oder den zweiten Teil bildet, einem Mittel in Form eines Hakens oder einer Klammer (30) zugeordnet ist oder in der Lage ist, ihm zugeordnet zu werden, oder es umfasst, vorzugsweise wenigstens zwei Mitteln in Form eines Hakens oder einer Klammer (30), wobei der/die eine oder die mehreren Haken oder Klammern (30) sich entlang der Fläche des Flügels (R2) erstrecken oder in der Lage sind, sich zu erstrecken, gegenüber diesem sich in Richtung der inneren Schiene (R) des Halses drehen (G) und von dem vierten Teil verlängert sind, welcher das Anlagemittel (10) bildet, wobei das Mittel in Form eines Hakens (30) vorzugsweise eine Blechlasche ist, welche wenigstens in L-Form gefalzt ist, welche an dem zweiten Flügel (R2) angebracht ist oder in der Lage ist, daran angebracht zu werden, wobei ein Teil der gefalzten Lasche gemäß einer bevorzugten Form eine Platte (30A) bildet oder dazu eingerichtet ist, diese zu bilden, welche sich im Wesentlichen parallel zu dem Flügel (R2) erstreckt oder dazu eingerichtet ist, sich zu erstrecken, und vorzugsweise eine oder mehrere Öffnungen (30X) aufweist.

6. Element nach einem der vorhergehenden Ansprüche, **dadurch gekennzeichnet, dass** die gefalzten Blechteile das eine bezüglich dem anderen zwischen einander eine gekrümmte Zone (ZC) aufweisen.

7. Verfahren zum Herstellen eines Halterungselements nach einem der vorhergehenden Ansprüche, wobei das Verfahren wenigstens die folgenden Schritte umfasst:
- Schneiden eines zu falzenden Blechabschnitts in einem Metallblech;
- Bilden einer oder mehrerer Öffnungen in dem Blechabschnitt;
- anschließendes Schneiden des zu falzenden Blechabschnitts, um eine oder mehrere zu falzende Laschen zu bilden;
- Falzen des zu falzenden Blechabschnitts, um ein Metallstück zu bilden, welches die folgenden Teile umfasst:
- einen ersten Teil in U-Form, welcher den Hals (G) mit einem Boden (F) bildet, welcher sich in einer ersten Ebene (H) erstreckt, wobei sich die Flügel (R1, R2) des ersten Teils jeweils in einer Ebene (V1, V2) im Wesentlichen rechtwinklig zu der ersten Ebene (H) erstrecken,
- einen zweiten Teil, welcher das Stück (12) bildet, welches an einem (R2) der Flügel des ersten Teils angebracht ist, welches sich in einer Ebene (H 12) im Wesentlichen parallel zu der ersten Ebene (H) erstreckt und die eine oder die mehreren Öffnungen (12A, 12B) zum Aufnehmen des Endes (PE) des Fußes (P) eines Zauns oder eines Paneels (C) aufweist,
- einen vierten Teil, welcher das Anlagemittel (10) bildet, welches sich in der ersten Ebene (H) erstreckt und mit dem ersten Teil oder dem zweiten Teil durch einen dritten Teil (15) verbunden ist, welcher sich in einer Ebene erstreckt, welche gegenüber der ersten Ebene (H) geneigt ist, wobei der vierte Teil dazu eingerichtet ist, mit dem Ballastmittel (L) in Kontakt zu kommen oder an dem Ballastmittel (L) angebracht zu werden, und
- vorzugsweise einen fünften Teil (10A), welcher mit dem vierten Teil verbunden ist und sich in einer Ebene (H10A) erstreckt, welche gegenüber der ersten Ebene (H) geneigt ist.

8. Verfahren nach dem vorhergehenden Anspruch, **dadurch gekennzeichnet, dass** der Abschnitt des Blechs gefalzt wird, um wenigstens ein Mittel in Form eines Hakens oder einer Klammer (30) zu bilden, vorzugsweise wenigstens zwei Mittel in Form eines Hakens oder einer Klammer (30), welches sich entlang der Fläche des Flügels (R2) gegenüber diesem sich in Richtung der inneren Schiene (R) des Halses dreht (G) und von dem vierten Teil verlängert ist, welcher das Anlagemittel (10) bildet, wobei jedes Mittel in Form eines Hakens oder einer Klammer (30) eine Blechlasche ist, welche wenigstens in L-Form gefalzt ist, welche an dem zweiten Flügel (R2) angebracht ist, wobei ein Teil der gefalzten Lasche (30) gemäß einer bevorzugten Form eine Platte (30A) bildet, welche sich im Wesentlichen parallel zu dem Flügel (R2) erstreckt und vorzugsweise eine oder mehrere Öffnungen (30X) aufweist.

9. Vorrichtung zum Schützen einer Baustelle, wobei die Vorrichtung eine Reihe von Paneelen oder Zäunen (C), eine Reihe von Halterungselementen nach einem der Ansprüche 1 bis 6 zum Haltern des Fußes (P) von einem Paneel oder Zaun (C) oder den Füßen von zwei benachbarten Paneelen oder Zäunen, sowie eine Reihe von Ballastmitteln (L) und/oder Befestigungsmitteln am Untergrund oder einer Oberfläche umfasst, wobei jedes Halterungselement einem oder mehreren Ballastmitteln zugeordnet ist oder an dem Untergrund oder der Oberfläche befestigt ist.

10. Vorrichtung nach Anspruch 9, **dadurch gekennzeichnet, dass** die Halterungselemente Elemente nach Anspruch 5 sind, und dass sich Profile oder Planken zwischen zwei Laschen der beiden Halterungselemente erstrecken, um ein Führungsmittel (100) entlang dem unteren Rand eines Paneels oder Zauns (C) zu bilden.

## Claims

1. Support element (1) for at least one foot of a fence or a security panel, this element comprising at least (a) a bearing means (10) having a first face adapted to bear against a floor or a surface and a second face opposite the said first face adapted to come into contact with a weighting means (L) or capable of cooperating with one or more fixing means and (b) a means (11) adapted to cooperate with the foot (P) of a fence or security panel (C),
wherein the said means (11) adapted to cooperate with the said foot (P) comprises (a) a part (R) defining a substantially U-shaped channel (G) having a longitudinal axis (A), the said channel (G) having a bottom (F) having or associated with an element or face (FI) adapted to bear against the said floor or surface and (b) a component (12) attached to the said part (R), disposed at a distance from the bottom (F) of the channel (G) and extending above the said channel (G) when the element or face (FI) bears against a substantially horizontal surface, the said component (12) having at least one opening (12A, 12B) situated above the said bottom (F) of the said channel (G), the said at least one opening (12A, 12B) being adapted to allow for the passage of part of the foot (P) of a fence or panel, while the said channel (G) is adapted to receive the end (PE) of the said foot (P) passing through the said at least one opening (12A, 12B), the said at least one opening (12A, 12B) and the said channel (G) each having a shape adapted to limit at least a pivoting movement of the foot (P) relative to the longitudinal axis (A) of the channel (G) and
wherein it is produced at least partially by means of a metal sheet, advantageously a steel sheet, bent so as to form the channel (G) and the component (12) having the said at least one opening (12A, 12B) situated above the channel (G),
**characterised in that** it is formed by a single bent sheet including the following parts:
- a first U-shaped part forming the channel (G) with a bottom (F) extending in a first plane (H), the flanges (R1, R2) of the said first part each extending in a plane (V1, V2) substantially perpendicular to the said first plane (H),
- a second part forming the component (12) attached to one (R2) of the said flanges of the said first part extending in a plane (H12) substantially parallel to the said first plane (H) and having the one or more openings (12A, 12B) for receiving the end (PE) of the foot (P) of a fence or a panel (C),
- a fourth part forming the bearing means (10) extending in the said first plane (H) and connected to the first part or to the second part by a third part (15) extending in a plane inclined relative to the said first plane (H), the said fourth part being adapted to come into contact with the weighting means (L) or to be attached to the weighting means (L), and
- advantageously a fifth part (10A) rigidly connected to the fourth part and extending in a plane (H10A) inclined relative to the said first plane (H).

2. Support element according to claim 1, **characterised in that** the fourth part forming the bearing means (10) of the bent sheet adapted to come into contact with the weighting means (L) has at least one hole (10X).

3. Element according to any one of the preceding claims, **characterised in that** the second part forming the component (12) has at least two openings (12A, 12B) each adapted to allow for the passage of part of the foot (P) of a fence or panel (C).

4. Element according to any one of the preceding claims, **characterised in that** it comprises at least one means (50) possibly mounted in a fixed or movable manner relative to the element, for associating it with a longitudinal profile or board or with a guide means (100).

5. Element according to claim 1, **characterised in that** the flange (R2) of the part in the form of a channel (G) adjacent to the second part forming the component (12) and/or the second part is associated with or is capable of being associated with or includes at least one means in the form of a hook or clip (30), advantageously at least two means in the form of a hook or clip (30), the said hook or hooks or clip or clips (30) extending or being capable of extending along the face of the flange (R2) opposite to the one directed towards the inner rail (R) of the channel (G) and disposed at a distance from the fourth part forming the bearing means (10), the said means in the form of a hook (30) advantageously being a sheet metal tab bent at least in an L-shape and attached or capable of being attached to the said flange (R2), part of the bent tab forming or being adapted to form a flat bar (30A) in accordance with a preferred shape, the said flat bar extending or being adapted to extend substantially parallel to the said flange (R2) and advantageously having one or more openings (30X).

6. Element according to any one of the preceding claims, **characterised in that** the sheet metal parts bent relative to one another have a curved zone (ZC) between them.

7. Process for the production of a support element according to any one of the preceding claims, the said process including at least the following steps:
- cutting a section of sheet metal to be bent from a metal sheet;
- forming one or more openings in the said sheet metal section;
- optionally cutting the section of sheet metal to be bent in order to form one or more tabs to be bent, and
- bending the section of sheet metal to be bent in order to form a metal component including the following parts:
- a first U-shaped part forming the channel (G) with a bottom (F) extending in a first plane (H), the flanges (R1, R2) of the said first part each extending in a plane (V1, V2) substantially perpendicular to the said first plane (H),
- a second part forming the component (12) attached to one (R2) of the said flanges of the said first part extending in a plane (H12) substantially parallel to the said first plane (H) and having the one or more openings (12A, 12B) for receiving the end (PE) of the foot (P) of a fence or a panel (C),
- a fourth part forming the bearing means (10) extending in the said first plane (H) and connected to the first part or to the second part by a third part (15) extending in a plane inclined relative to the said first plane (H), the said fourth part being adapted to come into contact with the weighting means (L) or to be attached to the weighting means (L), and
- advantageously a fifth part (10A) rigidly connected to the fourth part and extending in a plane (H10A) inclined relative to the said first plane (H).

8. Process according to the preceding claim, **characterised in that** the sheet metal section is bent in order to form at least one means in the form of a hook or clip (30), advantageously at least two means in the form of a hook or clip (30), extending along the face of the flange (R2) opposite to the one directed towards the inner rail (R) of the channel (G) and disposed at a distance from the fourth part forming the bearing means (10), each means in the form of a hook or clip (30) being a sheet metal tab bent at least in an L-shape and attached to the said flange (R2), part of the bent tab (30) forming a flat bar (30A) in accordance with a preferred shape, the said flat bar extending substantially parallel to the said flange (R2) and advantageously having one or more openings (30X).

9. Protection device for a construction site, the said device comprising a number of panels or fences (C), a number of support elements according to any one of claims 1 to 6 for supporting the foot (P) of a panel or fence (C) or the feet of two adjacent panels or fences, and a number of weighting means (L) and/or means for fixing to the floor or surface, each support element being associated with one or more weighting means or fixed to the floor or surface.

10. Device according to claim 9, **characterised in that** support elements are elements according to claim 5 and **in that** profiles or boards extend between two hooks of two support elements in order to form a guide means (100) along the lower edge of a panel or fence (C).
